# EUROPÄISCHE PATENTSCHRIFT

(11) **EP 2 253 524 B1**
(45) Veröffentlichungstag und Bekanntmachung des Hinweises auf die Patenterteilung: **04.07.2012**
(21) Anmeldenummer: 09174675.0
(22) Anmeldetag: 30.10.2009
(51) Int. Cl.: B61L 21/04

(54) **Verfahren und System zur Einstellung einer Fahrstrasse für schienengebundenen Verkehr**
Method and system for adjusting a route for rail-based traffic
Procédé et système de réglage d'un itinéraire pour le trafic sur rails

(30) Priorität: 19.05.2009 EP 09160639
(43) Veröffentlichungstag der Anmeldung: 24.11.2010
(73) Patentinhaber: Siemens Schweiz AG, 8047 Zürich (CH)
(72) Erfinder: Diethelm, Bernhard, 8854 Galgenen (CH)
(74) Vertreter: Fischer, Michael

(56) Entgegenhaltungen:
- EP-A1- 2 088 051
- WALTHER H ET AL: "EINSATZ VON ELEKTRONISCHEN STELLWERKEN BEI DER DEUTSCHEN BUNDESBAHN" ETR EISENBAHNTECHNISCHE RUNDSCHAU, HESTRA-VERLAG. DARMSTADT, DE, Bd. 34, Nr. 11, 1. Januar 1985 (1985-01-01), Seiten 789-796, XP001246968
- MASCHEK U: "ELEKTRONISCHE STELLWERKE - EIN INTERNATIONALER UEBERBLICK" SIGNAL + DRAHT, TELZLAFF VERLAG GMBH. DARMSTADT, DE, Bd. 89, Nr. 3, 1. März 1997 (1997-03-01), Seiten 15/16,18-23, XP000779765 ISSN: 0037-4997

## Beschreibung

Die vorliegende Erfindung bezieht sich auf ein Verfahren und ein System zur Einstellung einer Fahrstrasse für schienengebundenen Verkehr.

Bei der Automatisierung industrieller Anlagen werden die einzelnen elektronischen Komponenten schon seit längerer Zeit dezentral aufgebaut. Die Kommunikation zwischen einem Anlagenleitstand und den dezentralen Komponenten erfolgt dabei drahtgebunden oder auch drahtlos über private wie auch öffentliche Netzwerke.

Dieser Trend fliesst vermehrt auch in die Leit- und/oder Stellwerkstechnologie für den schienengebundenen Verkehr ein. Beim dezentralen Aufbau der verschiedenen Komponenten zur Steuerung und Überwachung von Weichen, Signalen und Gleisen müssen Daten jedoch sehr sicher und zum Teil sogar mit SIL4-Level übertragen werden können. Zudem muss sichergestellt werden, dass eine von einer Fahrstrasse reservierte Ressource (Signal, Weiche etc.) nur durch diese wieder freigegeben werden kann, nachdem ein Zug, für den die Fahrstrasse reserviert worden ist, dieselbe passiert hat. Das Verfahren kann grundsätzlich auch eingesetzt werden, wenn zur Übermittlung der Daten öffentliche, ungesicherte Netze verwendet werden.

Die Übertragung von sicherheitskritischen Daten ist über öffentliche Leitungen jedoch entweder gar nicht zulässig oder nur dann zulässig, wenn geeignete technische Massnahmen ergriffen werden (z.B. VPN-Tunnel) zur Sicherstellung des Datentransfers getroffen werden. Stellwerke werden heutzutage aus diesen Gründen noch nicht im grösseren Stil dezentral aufgebaut.

Entsprechende technische Massnahmen sind beispielsweise in der europäischen Patentanmeldungen 07801440.4 und der internationalen Patentanmeldung PCT/EP2008/003014 vorgeschlagen worden. Die im Prioritätsintervall veröffentlichte EP 2 088 051 A1 offenbart die verwendung von Schlüsseln bei Fahrwegelementen. Dennoch existiert derzeit noch kein entsprechend abgesichertes Verfahren zur hochverlässlichen Reservierung von an einzustellenden Fahrstrassen beteiligten Anlagekomponenten und im weiteren auch zur entsprechenden Auflösung der Reservierung nach erfolgter Befahrung.

Der vorliegenden Erfindung liegt daher die Aufgabe zugrunde, ein Verfahren und ein System zur Einstellung einer Fahrstrasse für schienengebundenen Verkehr anzugeben, welche vergleichsweise einfach strukturiert sind und dennoch den hohen für den SIL4-Level erforderlichen Anforderungen genügen können.

Die Aufgabe wird bezüglich des Verfahrens erfindungsgemäss dadurch gelöst, dass ein Verfahren zur Einstellung einer Fahrstrasse für schienengebundenen Verkehr vorgesehen ist, wobei die Fahrstrasse durch eine Reservierung von an der Fahrstrasse beteiligten Anlagekomponenten, wie Weichen, Signale, Gleisblöcke, erstellt wird, indem:
a) für die Fahrstrasse ein individuelles Schlüsselpaar mit einem öffentlichen (public) und einem privaten (privat) Schlüssel erstellt wird;
b) für die Fahrstrasse an alle zu beanspruchenden Anlagekomponenten eine Reservierungsanfrage ausgesendet wird, der der soeben erzeugte öffentliche Schlüssel beigefügt wird, wobei die gesamte Nachricht für jede zu reservierende Anlagekomponente jeweils mit einem der Anlagenkomponente eigenen öffentlichen Schlüssel verschlüsselt wird;
c) nur eine adressierte Anlagenkomponente mit ihrem eigenen privaten Schlüssel die Nachricht entschlüsselt und somit in einen Besitz des öffentlichen Schlüssels der einzustellenden Fahrstrasse kommt;
d) die Anlagenkomponente die entsprechende Reservation bestätigt und die Bestätigung mit dem soeben empfangenen öffentlichen Schlüssel der Fahrstrasse verschlüsselt;
e) nur die beanspruchende Fahrstrasse die Bestätigung mit ihrem privaten Schlüssel entschlüsselt, und
f) die Fahrstrasse freigeben wird, sobald auf diese Weise von allen an der Fahrstrasse beteiligten Anlagekomponenten die notwendige Reservation bestätigt worden ist.

Auf diese Weise können kostengünstige öffentliche Netzwerke zur Übertragung von sicherheitskritischen Daten verwendet werden. Aufgrund der Verwendung dieses asymmetrischen Verschlüsselungsverfahrens können in der Sicherheitsbetrachtung viele Fehlerannahmen von vornherein zuverlässig ausgeschlossen werden und der Sicherheitsnachweis mit den für SIL4-Level geforderten Randbedingungen erbracht werden.

In einer zweckmässigen Weiterbildung der vorliegenden Erfindung wird eine Auflösung der Fahrstrasse durch eine Freigabe der reservierten Anlagekomponenten erzielt, indem:
a) die Fahrstrasse eine Freigabenachricht an die reservierte Anlagenkomponente schickt, wobei diese Freigabenachricht mit dem öffentlichen Schlüssel der Anlagenkomponente verschlüsselt und mit dem privaten Schlüssel der Fahrstrasse signiert wird;
b) nur die adressierte Anlagenkomponente diese Freigabenachricht entschlüsselt und mit dem im Wege der Reservationsanfrage erhaltenen privaten Schlüssel der Fahrstrasse deren Signatur überprüft,
c) die reservierte Anlagenkomponente ihre angeforderte Freigabe quittiert und eine mit dem öffentlichen Schüssel der Fahrstrasse verschlüsselte Quittierungsmeldung an die Fahrstrasse sendet; und
d) die Reservierung der Anlagekomponenten aufgehoben wird, sobald die Aufhebung aller Reservationen durch ein entsprechende Quittierungsmeldung quittiert worden ist.

In einer weiteren zweckmässigen Ausgestaltung der vorliegenden Erfindung kann nach der Aufhebung der Reservierung das für die Fahrstrasse generierte individuelle Schlüsselpaar gelöscht werden.

Entsprechende erfindungsgemässe Ausgestaltungen und deren vorteilhafte Weiterbildungen für das System sind den übrigen Patentansprüchen zu entnehmen.

Bevorzugte Ausführungsbeispiele werden anhand einer Zeichnung näher erläutert. Dabei zeigen:
- Figur 1: schematisch ein Verfahren zur Reservierung von Anlagekomponenten und den entsprechenden Datenaustausch hierzu; und
- Figur 2: schematisch ein Verfahren zur Aufhebung der Reservierung von Anlagekomponenten und den entsprechenden Datenaustausch hierzu.

Dem vorliegenden Verfahren liegt ein asymmetrisches Verschlüsselungsverfahren zugrunde, das so erweitert wird, dass stellwerkseitig zufällige Schlüsselpaare durch ein Objekt, hier vorliegend eine Fahrstrasse, generiert werden können. Diese erzeugten Schlüssel werden nur einmal für eine eingestellte Fahrstrasse verwendet. Wenn die gleiche Fahrstrasse erneut eingestellt wird, werden neue Schlüssel generiert.

Um eine Fahrstrasse zu sichern, müssen nun verschiedene Komponenten exklusiv beansprucht werden. Diese Beanspruchung muss solange aufrecht erhalten bleiben, bis die Fahrstrasse wieder aufgelöst wird. D.h. die Freigabe dieser Ressourcen darf nur durch die beanspruchende Fahrstrasse erfolgen.

Figur 1 zeigt schematisch ein Verfahren zur Reservierung von an einer Fahrstrasse beteiligten Anlagekomponenten. Zunächst generiert dabei ein Stellwerk-Controller für eine Fahrstrasse F1 ein neues Schlüsselpaar mit einem öffentlichen (public) Schlüssel F1ₚᵤ und einem privaten (private) Schlüssel F1ₚᵣ. Der Stellwerk-Controller sendet für die Reservierung dieser Fahrstrasse 1 an alle zu beanspruchenden Komponenten, hier die Weichen W1 und W2, eine Reservierungsanfrage. Der Reservierungsanfrage wird der soeben erzeugte öffentliche Schlüssel F1ₚᵤ beigelegt. Die ganze Nachricht wird jeweils mit dem öffentlichen Schlüssel des Empfängers, hier der Weiche 1, Schlüssel W1ₚᵤ verschlüsselt. Nur der adressierte Empfänger kann mit seinem privaten Schlüssel W1ₚᵣ diese Nachricht entschlüsseln und kommt somit in den Besitz des öffentlichen Schlüssels F1ₚᵤ der einzustellenden Fahrstrasse.

Der Empfänger, hier vorliegend ein dezentral angeordneter Weichen-Controller, bestätigt diese Reservation und verschlüsselt diese Nachricht mit dem soeben empfangenen öffentlichen Schlüssel der Fahrstrasse F1ₚᵤ. Nur der für die Fahrstrasse verantwortliche Stellwerk-Controller kann die Bestätigungsnachricht mit dem der Fahrstrasse eigenen privaten Schlüssel F1ₚᵣ entschlüsseln. Sobald auf diese Weise alle notwendigen Reservationen bestätigt worden sind, können die Fahrstrasse vom Stellwerk-Controller freigeben werden und das oder die Signale für einen Zug auf Fahrt gestellt werden.

Figur 2 zeigt nun schematisch die wesentlichen Verfahrensschritte zur Auflösung der Reservierung der Anlagenkomponenten, nachdem ein Zug die reservierte Fahrstrasse befahren hat, und die entsprechenden Achszähler und/oder Gleisfreimelder und/oder Gleisstromkreise den Abschluss der Befahrung gemeldet haben. Bei der Auflösung der Fahrstrasse müssen die reservierten Anlagenkomponenten wieder freigegeben werden. Dabei schickt der Stellwerk-Controller für diese Fahrstrasse eine Freigabe-Nachricht an die reservierten Anlagekomponenten. Diese Freigabe-Nachricht wird mit dem öffentlichen Schlüssel W1ₚᵤ der Ressource (Anlagenkomponente) verschlüsselt und mit dem privaten Schlüssel der Fahrstrasse F1ₚᵣ signiert. Nur die adressierte Ressource kann die Freigabe-Nachricht entschlüsseln und kann mit dem bei der Reservation erhaltenen privaten Schlüssel F1ₚᵣ die Signatur überprüfen. Somit ist sichergestellt, dass die Freigabe der Ressource nur durch das reservierende Objekt erfolgen kann. Die reservierte Ressource quittiert diese Freigabe-Nachricht mit einer Quittierungsnachricht, die mit dem öffentlichen Schüssel der Fahrstrasse F1ₚᵤ verschlüsselt ist. Sobald die Aufhebung aller Reservationen quittiert worden ist, können die erzeugten Schlüssel gelöscht werden.

## Patentansprüche

1. Verfahren zur Einstellung einer Fahrstrasse für schienengebundenen Verkehr, wobei die Fahrstrasse durch eine Reservierung von an der Fahrstrasse beteiligten Anlagekomponenten, wie Weichen, Signale, Gleisblöcke, erstellt wird, **dadurch gekennzeichnet, daß**:
a) für die Fahrstrasse ein individuelles Schlüsselpaar mit einem öffentlichen (public) und einem privaten (privat) Schlüssel erstellt wird;
b) für die Fahrstrasse wird an alle zu beanspruchenden Anlagekomponenten eine Reservierungsanfrage ausgesendet, der der soeben erzeugte öffentliche Schlüssel beigefügt wird, wobei die gesamte Nachricht für jede zu reservierende Anlagekomponente jeweils mit einem der Anlagenkomponente eigenen öffentlichen Schlüssel verschlüsselt wird;
c) nur eine adressierte Anlagenkomponente mit ihrem eigenen privaten Schlüssel die Nachricht entschlüsselt und somit in einen Besitz des öffentlichen Schlüssels der einzustellenden Fahrstrasse kommt;
d) die Anlagenkomponente die entsprechende Reservation bestätigt und die Bestätigung mit dem soeben empfangenen öffentlichen Schlüssel der Fahrstrasse verschlüsselt;
e) nur die beanspruchende Fahrstrasse die Bestätigung mit ihrem privaten Schlüssel entschlüsselt, und
f) die Fahrstrasse freigeben wird, sobald auf diese Weise von allen an der Fahrstrasse beteiligten Anlagekomponenten die notwendige Reservation bestätigt worden ist.

2. Verfahren nach Anspruch 1, bei dem eine Auflösung der Fahrstrasse durch eine Freigabe der reservierten Anlagekomponenten erzielt wird, indem:
a) die Fahrstrasse eine Nachricht an die reservierte Anlagenkomponente schickt, wobei diese Nachricht mit dem öffentlichen Schlüssel der Anlagenkomponente verschlüsselt und mit dem privaten Schlüssel der Fahrstrasse signiert wird;
b) nur die adressierte Anlagenkomponente diese Nachricht entschlüsselt und mit dem im Wege der Reservationsanfrage erhaltenen privaten Schlüssel der Fahrstrasse deren Signatur überprüft,
c) die reservierte Anlagenkomponente ihre Freigabe quittiert und eine mit dem öffentlichen Schüssel der Fahrstrasse verschlüsselte Quittierungsmeldung an die Fahrstrasse sendet; und
d) die Reservierung der Anlagekomponenten aufgehoben wird, sobald die Aufhebung aller Reservationen durch ein entsprechende Quittierungsmeldung quittiert worden ist.

3. Verfahren nach Anspruch 2, bei dem nach der Aufhebung der Reservierung das für die Fahrstrasse generierte individuelle Schlüsselpaar gelöscht wird.

4. System zur Einstellung einer Fahrstrasse für schienengebundenen Verkehr, wobei die Fahrstrasse durch eine Reservierung von an der Fahrstrasse beteiligten Anlagekomponenten, wie Weichen, Signale, Gleisblöcke, erstellt wird, **dadurch gekennzeichnet, daß**:
a) eine Kontrolleinheit, mit der für die Fahrstrasse ein individuelles Schlüsselpaar mit einem öffentlichen (public) und einem privaten (privat) Schlüssel erstellt wird;
b) die Kontrolleinheit, mit der für die Fahrstrasse an alle zu beanspruchenden Anlagekomponenten eine Reservierungsanfrage ausgesendet wird, der der soeben erzeugte öffentliche Schlüssel beigefügt wird, wobei die gesamte Nachricht für jede zu reservierende Anlagekomponente jeweils mit einem der Anlagenkomponente eigenen öffentlichen Schlüssel verschlüsselt wird;
c) einen Komponenten-Controller, mit dem nur für die jeweils adressierte Anlagenkomponente mittels ihres eigenen privaten Schlüssels die Nachricht entschlüsselt wird und der Komponenten-Kontroller somit in einen Besitz des öffentlichen Schlüssels der einzustellenden Fahrstrasse kommt;
d) den Komponenten-Controller, mit dem die Anlagenkomponente die entsprechende Reservation bestätigt und die Bestätigung mit dem soeben empfangenen öffentlichen Schlüssel der Fahrstrasse verschlüsselt;
e) die Kontrolleinheit, mit der nur für die beanspruchende Fahrstrasse die Bestätigung mittels ihres privaten Schlüssels entschlüsselt wird, und
f) die Fahrstrasse von der Kontrolleinheit freigeben wird, sobald auf diese Weise von allen an der Fahrstrasse beteiligten Anlagekomponenten die jeweils notwendige Reservation bestätigt worden ist.

5. System nach Anspruch 4, bei dem eine Auflösung der Fahrstrasse durch eine Freigabe der reservierten Anlagekomponenten erzielt wird, indem:
a) die Kontrolleinheit für die Fahrstrasse eine Nachricht an die reservierte Anlagenkomponente schickt, wobei diese Nachricht mit dem öffentlichen Schlüssel der Anlagenkomponente verschlüsselt und mit dem privaten Schlüssel der Fahrstrasse signiert wird;
b) der Komponenten-Controller nur für die adressierte Anlagenkomponente diese Nachricht entschlüsselt und mit dem im Wege der Reservationsanfrage erhaltenen privaten Schlüssel der Fahrstrasse deren Signatur überprüft,
c) der Komponenten-Controller für die reservierte Anlagenkomponente ihre Freigabe quittiert und eine mit dem öffentlichen Schüssel der Fahrstrasse verschlüsselte Quittierungsmeldung an die Kontrolleinheit für die Fahrstrasse sendet; und
d) die Kontrolleinheit die Reservierung der Anlagenkomponenten aufhebt, sobald die Aufhebung aller Reservationen durch eine jeweils entsprechende Quittierungsmeldung quittiert worden ist.

6. System nach Anspruch 5, bei dem nach der Aufhebung der Reservierung das für die Fahrstrasse generierte individuelle Schlüsselpaar gelöscht wird.

## Claims

1. Method for setting a route for rail-bound traffic, wherein the route is generated by means of a reservation of system components that are involved in the route, such as points, signals, track blocks, **characterised in that**:
a) an individual key pair comprising a public key and a private key is generated for the route;
b) a reservation request for the route is transmitted to all system components that are to be requisitioned, wherein the public key that has just been generated is attached to said reservation request, with the entire message being encrypted for each system component requiring to be reserved using a public key unique to the system component in each case;
c) only an addressed system component encrypts the message using its own unique private key and in this way comes into possession of the public key of the route requiring to be set;
d) the system component confirms the corresponding reservation and encrypts the confirmation using the public key of the route that has just been received;
e) only the claiming route decrypts the confirmation using its private key, and
f) the route is released as soon as the necessary reservation has been confirmed in this way by all system components that are involved in the route.

2. Method according to claim 1, wherein the route reservation is cancelled by releasing the reserved system components, in that:
a) the route sends a message to the reserved system component, with said message being encrypted using the public key of the system component and signed with the private key of the route;
b) only the addressed system component decrypts said message and uses the private key of the route that has been received in the course of the reservation request in order to check its signature,
c) the reserved system component acknowledges its release and sends to the route an acknowledgment message that has been encrypted using the public key of the route; and
d) the reservation of the system components is cancelled as soon as the cancellation of all reservations has been acknowledged by means of a corresponding acknowledgment message.

3. Method according to claim 2, wherein the individual key pair generated for the route is deleted after the reservation has been cancelled.

4. System for setting a route for rail-bound traffic, wherein the route is generated by means of a reservation of system components that are involved in the route, such as points, signals, track blocks, **characterised in that**:
a) a control unit is used to generate an individual key pair comprising a public and a private key for the route;
b) the control unit is used to transmit a reservation request for the route to all system components that are to be requisitioned, wherein the public key that has just been generated is attached to said reservation request, with the entire message being encrypted for each system component requiring to be reserved using a public key unique to the system component in each case;
c) a component controller is used to decrypt the message only for the system component addressed in each case using its own unique private key and in this way the component controller comes into possession of the public key of the route requiring to be set;
d) the component controller is used by the system component to confirm the corresponding reservation and to encrypt the confirmation using the public key of the route that has just been received;
e) the control unit is used to decrypt the confirmation only for the requisitioning route using its private key, and
f) the route is released by the control unit as soon as the reservation necessary in each case has been confirmed in this way by all system components involved in the route.

5. System according to claim 4, wherein the route reservation is cancelled by releasing the reserved system components, in that:
a) the control unit sends a message to the reserved system component for the route, with said message being encrypted using the public key of the system component and signed with the private key of the route;
b) the component controller decrypts said message only for the addressed system component and uses the private key of the route that has been received in the course of the reservation request in order to check its signature,
c) the component controller acknowledges the release of the reserved system component and sends an acknowledgment message that has been encrypted using the public key of the route to the control unit for the route; and
d) the control unit cancels the reservation of the system components as soon as the cancellation of all reservations has been acknowledged by means of a corresponding acknowledgment message in each case.

6. System according to claim 5, wherein the individual key pair generated for the route is deleted after the reservation has been cancelled.

## Revendications

1. Procédé de réglage d'un itinéraire pour le trafic ferroviaire dans lequel l'itinéraire est établi par une réservation de composants de système participant à l'itinéraire, comme des aiguillages, des signaux, des blocs de voie, **caractérisé en ce que** :
a) on établit pour l'itinéraire une paire individuelle de clés ayant une clé publique (public) et une clé privée (privat) ;
b) on envoi pour l'itinéraire à tous les composants du système à solliciter une demande de réservation, à laquelle est ajoutée la clé publique produite à l'instant même, tout le message pour chaque composant de système à réserver étant chiffré respectivement par une clé publique propre au composant de système ;
c) seul un composant de système adressé déchiffre le message par sa clé privée propre et vient ainsi en possession de la clé publique de l'itinéraire à régler ;
d) le composant de système confirme la réservation correspondante et chiffre la confirmation par la clé publique de l'itinéraire reçue à l'instant même ;
e) seul l'itinéraire sollicité déchiffre la confirmation par sa clé privée et
f) l'itinéraire est débloqué dès qu'ainsi la réservation nécessaire a été constatée par tous les composants de système participants à l'itinéraire.

2. Procédé suivant la revendication 1, dans lequel on obtient une résolution de l'itinéraire par un déblocage des composants de système réservés par le fait que :
a) l'itinéraire envoie un message aux composants de système réservés, ce message étant chiffré par la clé publique du composant de système et étant signé de la clé privée de l'itinéraire ;
b) seul le composant de système adressé déchiffre ce message et contrôle par la clé privée de l'itinéraire, obtenue au cours de la demande de réservation, la signature de l'itinéraire ;
c) le composant de système réservé accuse réception de son déblocage et envoie à l'itinéraire un message d'accusé de réception chiffré par la clé publique de l'itinéraire ; et
d) il est mis fin à la réservation des composants de système dès qu'il a été, par un message d'accusé de réception correspondant, accusé réception de la cessation de toute réservation.

3. Procédé suivant la revendication 2, dans lequel, après la cessation de la réservation, la paire de clés individuelle produite pour l'itinéraire est effacée.

4. Système de réglage d'un itinéraire pour le trafic ferroviaire, dans lequel l'itinéraire est établi par une réservation de composants de système participant à l'itinéraire, comme des aiguillages, des signaux, des blocs de voie, **caractérisé en ce qu'**il comprend :
a) une unité de commande, par laquelle il est établi pour l'itinéraire une paire individuelle de clés ayant une clé publique (public) et une clé privée (privat) ;
b) l'unité de commande est telle qu'il est envoyé pour l'itinéraire à tous les composants de système à solliciter une demande de réservation qui est jointe à la clé publique produite à l'instant même, tout le message pour chaque composant de système à réserver étant chiffré respectivement par une clé publique propre au composant de système ;
c) une unité de commande de composant, par laquelle le message est déchiffré seulement pour le composant de système adressé au moyen de sa clé privée propre et l'unité de commande de composant vient ainsi en possession de la clé publique de l'itinéraire à régler ;
d) l'unité de commande de composant est telle que le composant de système confirme la réservation correspondante et chiffre la confirmation par la clé publique de l'itinéraire reçue à l'instant même ;
e) l'unité de commande est telle que la confirmation est déchiffrée seulement pour l'itinéraire concerné au moyen de sa clé privée ; et
f) l'itinéraire est débloqué par l'unité de commande dès qu'ainsi la réservation nécessaire respectivement a été confirmée par tous les composants de système participant à l'itinéraire.

5. Procédé suivant la revendication 4, dans lequel une résolution de l'itinéraire par un déblocage des composants de système réservés est obtenue par le fait que :
a) l'unité de commande envoie un message aux composants de système réservés, ce message étant chiffré par la clé publique du composant de système et étant signé par la clé privée de l'itinéraire ;
b) l'unité de commande de composant déchiffre ce message seulement pour le composant de système adressé et contrôle par la clé privée de l'itinéraire obtenue au cours de la demande de réservation la signature de l'itinéraire :
c) le dispositif de commande de composant accuse réception du déblocage du composant de système réservé et envoie à l'unité de commande de l'itinéraire un message d'accusé de réception chiffré par la clé publique de l'itinéraire ;
d) l'unité de commande met fin à la réservation des composants de système dès qu'il a été, par un message d'accusé de réception respectif correspondant, accusé réception de la cessation de toutes les réservations.

6. Système suivant la revendication 5, dans lequel, après la cessation de la réservation, la paire de clés individuelle produite pour l'itinéraire est effacée.
